# EUROPÄISCHE PATENTSCHRIFT

(11) **EP 0 878 585 B1**
(45) Veröffentlichungstag und Bekanntmachung des Hinweises auf die Patenterteilung: **28.12.2005**
(21) Anmeldenummer: 98107228.3
(22) Anmeldetag: 21.04.1998
(51) Int. Cl.: E02F 3/92

(54) **Saugbagger**
Suction dredger
Drague succeuse

(30) Priorität: 03.05.1997 DE 19718868
(43) Veröffentlichungstag der Anmeldung: 18.11.1998
(73) Patentinhaber: Rinker, Karl, 76669 Bad Schönborn (DE)
(72) Erfinder: Rinker, Karl, 76669 Bad Schönborn (DE)
(74) Vertreter: Lasch, Hartmut

(56) Entgegenhaltungen:
- EP-A- 0 368 129
- DE-A- 2 853 841
- US-A- 3 930 324
- US-A- 4 936 031
- US-A- 5 487 229

## Beschreibung

Die Erfindung betrifft einen Saugbagger zum gezielten Aufnehmen von Sauggut, insbesondere zum Ausheben von Erdreich an erdverlegten Leitungen, mit einem pneumatischen Saugrüssel zum Aufnehmen des Saugguts, an dessen unterem Ende ein Saugstutzen angeordnet ist und der an seinem entgegengesetzten Ende in einem Sammelbehälter mündet. US-A- 3 930 324, US-A- 4 936 031 sowie US-A- 5 487 229 offenbaren solche Saugbagger.

Bei Arbeiten an im Erdreich verlegten Leitungen werden im Rohrleitungsbau häufig herkömmliche Schaufelbagger eingesetzt, die jedoch insbesondere dann von Nachteil sind, wenn es darum geht, eine bestimmte Stelle an den erdverlegten Rohrleitungen freizulegen, um beispielsweise Rohrbrüche zu beheben, Abzweigleitungen anzuschließen oder die Leitungen nur zu inspizieren. Aufgrund der Arbeitsweise eines Schaufelbaggers muß das Erdreich in einem großen Bereich abgetragen und der Abraum an der Baustelle abgelegt werden. Aufgrund der relativ groben Arbeitweise und schlechten Steuerbarkeit der Schaufel besteht eine erhebliche Gefahr einer Beschädigung der freizulegenden oder davon benachbarter Leitungen. Bei medienführenden Leitungen wie Gas- Wasser- oder Abwasserrohrleitungen kann dies zum Austreten des Mediums, bei elektrischen Kabeln zu deren Zerstörung führen.

Um die genannten Nachteile zu vermeiden sind zum gezielten Aufnehmen von Sauggut sogenannte Saugbagger entwikkelt worden, bei denen mit Hilfe eines Gebläses ein Unterdruck erzeugt und das Sauggut über einen Saugrüssel, der an einem Ausleger hängt und in alle Richtungen verstellbar ist, in einen Sammelbehälter gesaugt werden kann. Dort wird das Sauggut aus dem Saugluftstrom abgeschieden, während noch in der Transportluft vorhandener Staub oder sonstige Teilchen ausgefiltert werden, bevor die Transportluft an der Austrittseite des Gebläses abgeblasen wird.

Es hat sich gezeigt, daß die Saugleistung eines Saugbaggers beim Einsatz für Erdaushubarbeiten in hohem Maße von der Geschicklichkeit der Bedienperson abhängig ist. Eine hohe Saugleistung wird erreicht, wenn die Hubbewegung des am freien, unteren Ende des Saugrüssels angeordneten Saugstutzens in der Hubfrequenz, d.h. der Hubzahl pro Minute, und der Verweilzeit am Boden, d.h. der eigentlichen Saugzeit, die beide je nach aufzunehmendem Material unterschiedlich sind, der Konsistenz des jeweils aufzusaugenden Materials angepaßt werden. Die Bedienperson ist dabei meistens überfordert, weil sie neben der Steuerung der vertikal auf- und abgerichteten Bewegung des Saugstutzen auch darauf achten muß, an welcher Stelle der Saugstutzen bei der Abwärtsbewegung zweckmäßigerweise auf das Erdreich aufgesetzt werden muß.

Der Erfindung liegt die Aufgabe zugrunde, einen Saugbagger zum gezielten Aufnehmen von Sauggut, insbesondere zum Ausheben von Erdreich zu schaffen, bei dem die Handhabung des Saugstutzen für die Bedienperson vereinfacht ist.

Im Oberbegriff des Anspruchs 1 wird von einem Saugbagger ausgegangen, wie er in der US-A- 3 930 324 gezeigt ist.

Die Aufgabe wird erfindungsgemäß durch einen Saugbagger mit den kennzeichnenden Merkmalen des Anspruchs 1 gelöst.

Erfindungsgemäß ist somit die vertikale auf- und abgerichtete Bewegung des Saugstutzen automatisiert, so daß sich die Bedienperson auf den Aufsetzpunkt des Saugmundstücks auf dem Erdreich konzentrieren kann, wodurch die Betätigung des Saugbaggers wesentlich erleichtert wird und gleichzeitig eine hohe Saugleistung zu erzielen ist.

Die Bewegung des Saugmundstücks relativ zum Führungskörper kann kontinuierlich oder intermittierend sein. Vorzugsweise ist jedoch vorgesehen, daß die Hubfrequenz, d.h. die Hubzahl des Saugmundstücks pro Minute, seine Hublänge und auch seine Aufschlagenergie auf dem Erdreich veränderbar und insbesondere von der Bedienperson einstellbar ist, um eine gute Anpassung an die jeweiligen, am Einsatzort vorhandenen Materialien zu erreichen. Dies kann insbesondere durch eine programmierbare oder programmierte Steuerung erreicht werden, wobei für verschiedene Bodenarten die jeweils optimale Parameterkonfiguration für die Hubfrequenz, die Hublänge und die Aufschlagenergie des Saugmundstücks in einem Speicher bereits vorgehalten werden kann, so daß die Bedienperson die entsprechende Bodenart lediglich auf einem Bedienpult mittels eines Wahlschalters auswählen muß.

Das Saugmundstück ist bei seiner axialen Bewegung relativ zu dem Führungskörper an diesem geführt, wozu in bekannter Weise Führungsringe oder -leisten vorgesehen sein können.

Um der Bedienperson die Handhabung des Führungskörpers zu erleichtern, besitzt dieser ein Griffstück, das vorzugsweise als ein den Führungskörper umgebener, räumlicher Griffrahmen ausgebildet ist, wodurch einerseits dem Griffstück eine hohe räumliche Stabilität verliehen ist und es andererseits als äußerer Schutzkäfig für die am Führungskörper gegebenenfalls außenseitig angebrachten Zusatzeinrichtungen, z.B. Hydraulikleitungen, Antriebseinrichtungen etc., dient.

Beim Arbeiten im Erdreich besteht die Gefahr, daß irrtümlicherweise stromführende Kabel freigelegt und beschädigt werden. Um die Bedienperson in diesem Fall von elektrischen Stromschlägen zu schützen, ist in Weiterbildung der Erfindung vorgesehen, daß der Führungskörper und/oder das Griffstück gegenüber dem Saugmundstück elektrisch isoliert ist.

Als Antriebsvorrichtung für das Saugmundstück hat sich eine Kolben-Zylinder-Einheit bewährt, wobei es sich entweder um einen Preßluft- oder einen Hydraulikzylinder handeln kann. Um die Kolben-Zylinder-Einheit vor äußeren ungewollten Belastungen sowie insbesondere vor Verschmutzungen zu schützen, kann sie mit einer Schutzabdeckung umgeben sein. Um die Aufschlagenergie des Saugmundstücks auf dem Erdboden zu verändern, sind der Kolben-Zylinder-Einheit ein oder mehrere einstellbare Druckverstärker zugeordnet, die je nach den aufzusaugenden Materialien wahlweise zuschaltbar oder abschaltbar sind.

An dem Saugmundstück kann eine Sensorvorrichtung vorgesehen sein, mittels der die Eindringtiefe des Saugmundstücks in das aufzunehmende Erdreich erfaßt wird. Die Sensorvorrichtung gibt ein entsprechendes Eindring-Signal an die Steuervorrichtung ab. Wenn die Steuervorrichtung feststellt, daß die Eindringtiefe zu gering und somit das Erdreich zu hart ist, schaltet sie entweder selbsttätig den Druckverstärker zu oder gibt der Bedienperson des Saugstutzens ein optisches und/oder akustisches Signal, damit diese den Druckverstärker manuell zuschaltet.

Das Saugmundstück weist an seinem unteren, in das Erdreich eingreifenden Ende in bekannter Weise eine Verzahnung zur Lockerung des Erdreichs auf. Falls jedoch die Gefahr besteht, daß beim Saugen des Erdreichs offenliegende Kabel beschädigt werden könnten, kann die Verzahnung des Saugmundstücks mit einer Kappe abgedeckt werden, die vorzugsweise schwenkbar oder abnehmbar am Saugmundstück angebracht ist.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: eine Seitenansicht eines Saugbaggers,
- Figur 2: einen erfindungsgemäßen Saugstutzen mit eingefahrenem Saugmundstück und
- Figur 3: den Saugstutzen gemäß Figur 2 mit ausgefahrenem Saugmundstück.

Figur 1 zeigt die Seitenansicht eines Saugbaggers 1, der ein Fahrwerk 2 besitzt, auf dem herkömmliche Aufbauten, beispielsweise ein Sammelbehälter 5 gelagert sind. Am hinteren Ende der Aufbauten ist ein schwenkbarer Teleskoparm 3 vorgesehen, der in einer Umlenkrolle 4 endet. In den Sammelbehälter 5 mündet ein pneumatischer Saugrüssel 10, der über die Umlenkrolle 4 verläuft und an seinem unteren Ende einen Saugstutzen 11 trägt. Mittels Unterdruck wird ein Saugmedium, üblicherweise Erdreich, mit Hilfe des Saugstutzens 11 aufgenommen und durch den Saugrüssel 10 in den Sammelbehälter 5 transportiert.

Der in den Figuren 2 und 3 im Detail dargestellte Saugstutzen 11, der am unteren Ende des pneumatischen Saugrüssels 10 angebracht ist, umfaßt einen mit dem Saugrüssel 10 verbundenen, rohrförmigen Führungskörper 12, der außenseitig von einem Griffrahmen 14 umgeben ist. Eine Bedienperson kann den Führungskörper 12 am Griffrahmen 14 erfassen und ihn in bekannter Weise zusammen mit dem Saugrüssel 10 horizontal und/oder vertikal frei bewegen, wobei er von dem schwenkbaren Teleskoparm 3 unterstützt wird.

In den Führungskörper 12 ist am unteren Ende ein rohrförmiges Saugmundstück 13 eingesetzt, das in den Führungskörper 12 einziehbar sowie aus diesem axial ausfahrbar ist. Als Antrieb für die Bewegung des Saugmundstückes 13 ist auf der Außenseite des Führungskörpers 12 zumindest ein Preßluftzylinder 15 mit einem Druckverstärker 18 vorgesehen, mittels dessen das Saugmundstück 13 zwischen der in Figur 2 dargestellten eingezogenen Stellung und der in Figur 3 dargestellten, nach unten ausgefahrenen Stellung verfahrbar ist.

Am unteren Ende des Saugmundstücks 13 ist eine Verzahnung 16 ausgebildet, mit der das Saugmundstück 13 in das Erdreich eingreifen und dieses auflockern kann. Der Verzahnung 16 ist eine abnehmbare Kappe 17 zugeordnet, mit der die Verzahnung abgedeckt werden kann.

Bei Betrieb des Saugbaggers 1 erfaßt die Bedienperson den Führungskörper 12 am Griffrahmen 14 und führt ihn kurz oberhalb des aufzunehmenden Bereiches des Erdreiches, woraufhin das Saugmundstück 13 selbstätig infolge des Preßluftzylinders 15 nach unten fährt, mit dem Erdreich in Anlage kommt und nach kurzer Zeit von diesem wieder abhebt und in den Führungskörper 12 eingezogen wird. Dabei kann die Hubfrequenz des Saugmundstücks 13, seine Hublänge und damit die Aufschlagenergie auf dem Erdreich über eine Steuervorrichtung 6 (Fig. 1) voreingestellt werden.

An dem Griffrahmen 14 ist ein Wahlschalter 7 vorgesehen, über den die Bedienperson den Druckverstärker 18 wahlweise an- oder abschalten kann. Darüber hinaus kann die Bedienperson die Steuervorrichtung 6 über den Wahlschalter 7 auf das aufzusaugende Medium einstellen.

## Patentansprüche

1. Saugbagger (1) zu gezielten Aufnehmen von Sauggut, insbesondere zum Ausheben von Erdreich an erdverlegten Leitungen, mit einem pneumatischen Saugrüssel (10) zum Aufnahmen des Saugguts, an dessen unterem Ende ein Saugstutzen (11) angeordnet ist und der an seinem entgegengesetzten oberen Ende in einem Sammelbehälter (5) mündet, wobei der Saugstutzen (11) ein Saugmundstück (13) aufweist, das mittels einer Antriebsvorrichtung (15) relativ zu dem Saugrüssel (10) entlang einer Führung axial verfahrbar ist, **dadurch gekennzeichnet, daß** die Führung von einem am Saugrüssel (10) angebrachten Führungskörper (12) gebildet ist, daß das Saugmundstück (13) mittels der zwischen dem Führungskörper (12) und dem Saugmundstück (13) angeordneten Antriebsvorrichtung in den Führungskörper (12) einziehbar sowie aus diesem ausfahrbar ist und daß eine Steuervorrichtung (6) vorgesehen ist, mittels der die Hubfrequenz und/oder die Hublänge und/oder die Aufschlagenergie des Saugmundstücks (13) einstellbar ist.

2. Saugbagger nach Anspruch 1, **dadurch gekennzeichnet, daß** in der elektronischen Steuervorrichtung (6) für verschiedene Saugmedien geeignete Parameterwerte für die Hubfrequenz, die Hublänge und damit die Aufschlagenergie gespeichert sind.

3. Saugbagger nach Anspruch 1 oder 2, **dadurch gekennzeichnet, daß** der Führungskörper (12) ein Griffstück (14) aufweist.

4. Saugbagger nach Anspruch 3, **dadurch gekennzeichnet, daß** das Griffstück ein den Führungskörper (12) umgebender Griffrahmen (14) ist.

5. Saugbagger nach einem der Ansprüche 1 bis 4, **dadurch gekennzeichnet, daß** der Führungskörper (12) und/oder das Griffstück (14) gegenüber dem Saugmundstück (13) elektrisch isoliert ist.

6. Saugbagger nach einem der Ansprüche 1 bis 5, **gekennzeichnet durch** eine Kolben-Zylinder-Einheit (15) als Antrieb des Saugmundstücks (13).

7. Saugbagger nach Anspruch 6, **dadurch gekennzeichnet, daß** der Kolben-Zylinder-Einheit (15) ein einstellbarer Druckverstärker (18) zugeordnet ist.

8. Saugbagger nach Anspruch 7, **dadurch gekennzeichnet, daß** der Druckverstärker (18) wahlweise zuschaltbar oder abschaltbar ist.

9. Saugbagger nach einem der Ansprüche 1 bis 8, **gekennzeichnet durch** einen Wahlschalter (7), der auf eines von mehreren vorgegebenen Saugmedien einstellbar ist, wobei die Steuervorrichtung (6) und/oder der Druckverstärker (18) in Abhängigkeit von der Stellung des Wahlschalters (7) angesteuert sind.

10. Saugbagger nach einem der Ansprüche 1 bis 9, **dadurch gekennzeichnet, daß** eine die Eindringtiefe des Saugmundstücks (13) in das Erdreich erfassende Sensorvorrichtung vorgesehen ist, die an die Steuervorrichtung (6) ein entsprechendes Eindring-Signal abgibt.

11. Saugbagger nach Anspruch 10, **dadurch gekennzeichnet, daß** die Steuervorrichtung (6) in Abhängigkeit von dem Eindring-Signal den Druckverstärker (18) zuschaltet und/oder ein optisches oder akustisches Zuschaltsignal erzeugt.

12. Saugbagger nach einem der Ansprüche 1 bis 11, **dadurch gekennzeichnet, daß** das Saugmundstück (13) seinem unteren Ende eine Verzahnung (16) aufweist, die mittels einer Kappe (17) abdeckbar ist.

## Claims

1. Suction dredge (1) for the planned taking up of suction material, particularly for excavating soil from underground pipes, having a pneumatic suction hose (10) for taking up the suction material and on whose lower end is provided a suction stub (11) and whose opposite, upper end issues into a collecting tank (5), the suction stub (11) having a suction nozzle (13), which by means of a drive mechanism (15) is axially displaceable along a guide relative to the suction hose (10), **characterized in that** the guide is formed by a guide body (12) fitted to the suction hose (10), that the suction nozzle (13) can be drawn into and removed from the guide body (12) by means of the drive mechanism positioned between the guide body (12) and the suction nozzle (13) and that a control device (6) is provided enabling the stroke frequency and/or stroke length and/or impact energy of the suction nozzle (13) to be adjusted.

2. Suction dredge according to claim 1, **characterized in that** the electronic control device (6) controls parameter values suitable for different suction media with respect to the stroke frequency, stroke length and therefore impact energy.

3. Suction dredge according to claim 1 or 2, **characterized in that** the guide body (12) has a grip (14).

4. Suction dredge according to claim 3, **characterized in that** the grip is a gripping frame (14) surrounding the guide body (12).

5. Suction dredge according to one of the claims 1 to 4, **characterized in that** the guide body (12) and/or grip (14) is electrically insulated from the suction nozzle (13).

6. Suction dredge according to one of the claims 1 to 5, **characterized by** a piston-cylinder unit (15) as the drive for the suction nozzle (13).

7. Suction dredge according to claim 6, **characterized in that** with the piston-cylinder unit (15) is associated an adjustable booster (18).

8. Suction dredge according to claim 7, **characterized in that** the booster (18) can be connected in or disconnected, as desired.

9. Suction dredge according to one of the claims 1 to 8, **characterized by** a selector switch (11), which is adjustable to one of several given suction media, the control device (6) and/or booster (18) being controlled as a function of the position of the selector switch (7).

10. Suction dredge according to one of the claims 1 to 9, **characterized in that** a sensor means detecting the penetration depth of the suction nozzle (13) in the ground is provided and supplies the control device (6) with a corresponding penetration signal.

11. Suction dredge according to claim 10, **characterized in that**, as a function of the penetration signal, the control device (6) connects in the booster (18) and/or generates an optical or acoustic connecting-in signal.

12. Suction dredge according to one of the claims 1 to 11, **characterized in that** at its lower end the suction nozzle (13) has a tooth system (16), which can be covered by a cap (17).

## Revendications

1. Drague suceuse pour l'enlèvement ciblé de matière à aspirer, en particulier pour l'extraction de terre au niveau de conduites enterrées, présentant un groin (10) d'aspiration pneumatique pour la réception de la matière à aspirer, à l'extrémité inférieure duquel est disposée une tubulure d'aspiration (11) et qui.débouche à son extrémité supérieure opposée dans un réservoir collecteur (5), la tubulure d'aspiration (11) présentant un bec d'aspiration (13) pouvant être déplacé axialement par rapport au groin d'aspiration (10) le long d'un guidage au moyen d'un dispositif d'entraînement (15), **caractérisée en ce que** le guidage est réalisé par un corps de guidage (12) monté sur le groin d'aspiration (10), **en ce que** le bec d'aspiration (13) peut être rentré dans le corps de guidage (12) et en être dégagé au moyen du dispositif d'entraînement disposé entre le corps de guidage (12) et le bec d'aspiration (13), et **en ce qu'**il est prévu un dispositif de commande (6) permettant de régler la fréquence de levage et/ou la longueur de levage et/ou la puissance d'impact du bec d'aspiration (13).

2. Drague suceuse selon la revendication 1, **caractérisée en ce que** l'on stocke dans le dispositif de commande (6) électronique des valeurs de paramètres appropriées à différents milieux à aspirer relatives à la fréquence de levage, à la longueur de levage et ainsi à la puissance d'impact.

3. Drague suceuse selon la revendication 1 ou 2, **caractérisée en ce que** le corps de guidage (12) présente un élément de préhension (14).

4. Drague suceuse selon la revendication 3, **caractérisée en ce que** l'élément de préhension est un cadre de préhension (14) entourant le corps de guidage (12).

5. Drague suceuse selon l'une quelconque des revendications 1 à 4, **caractérisée en ce que** le corps de guidage (12) et/ou l'élément de préhension (14) est isolé électriquement par rapport au bec d'aspiration (13).

6. Drague suceuse selon l'une quelconque des revendications 1 à 5, **caractérisée par** une unité piston-cylindre (15) servant d'entraînement au bec d'aspiration (13).

7. Drague suceuse selon la revendication 6, **caractérisée en ce qu'**un surpresseur (18) réglable est associé à l'unité piston-cylindre (15).

8. Drague suceuse selon la revendication 7, **caractérisée en ce que** le surpresseur (18) peut être branché ou débranché à volonté.

9. Drague suceuse selon l'une quelconque des revendications 1 à 8, **caractérisée par** un commutateur de sélection (7) pouvant être réglé sur un parmi plusieurs milieux à aspirer prédéfinis, le dispositif de commande (6) et/ou le surpresseur (18) étant commandés en fonction de la position du commutateur de sélection (7).

10. Drague suceuse selon l'une quelconque des revendications 1 à 9, **caractérisée en ce qu'**il est prévu un dispositif de détection détectant la profondeur de pénétration du bec d'aspiration (13) dans la terre, qui délivre au dispositif de commande (6) un signal de pénétration correspondant.

11. Drague suceuse selon la revendication 10, **caractérisée en ce qu'**en fonction du signal de pénétration, le dispositif de commande (6) met en service le surpresseur (18) et/ou produit un signal de branchement optique ou acoustique.

12. Drague suceuse selon l'une quelconque des revendications 1 à 11, **caractérisée en ce que** le bec d'aspiration (13) présente à son extrémité inférieure une indentation (16) pouvant être recouverte d'un cache (17).
